# FASCICULE DE BREVET EUROPEEN

(11) **EP 1 323 143 B1**
(45) Date de publication et mention de la délivrance du brevet: **21.09.2005**
(21) Numéro de dépôt: 01984189.9
(22) Date de dépôt: 06.07.2001
(51) Int. Cl.: G08B 5/22

(54) **PROCEDE ET DISPOSITIF POUR RECOLTER ET VISUALISER DES INFORMATIONS TRANSMISES PAR ONDES ELECTROMAGNETIQUES**
VERFAHREN UND EINRICHTUNG ZUM SAMMELN UND ANZEIGEN VON DURCH ELEKTROMAGNETISCHE WELLEN ÜBERTRAGENEN DATEN
METHOD AND DEVICE FOR COLLECTING AND DISPLAYING DATA TRANSMITTED BY ELECTROMAGNETIC WAVES

(30) Priorité: 07.07.2000 FR 0008900
(43) Date de publication de la demande: 02.07.2003
(73) Titulaire: Xiring, 92150 Suresnes (FR)
(72) Inventeur: DEBORGIES, Luc, F-92320 Châtillon (FR); LIBERMAN, Georges, F-93100 Montreuil/Bois (FR)
(74) Mandataire: Rhein, Alain
(86) Numéro de dépôt international: PCT/FR2001/002181
(87) Numéro de publication internationale: WO 2002/005234

(56) Documents cités:
- EP-A- 0 756 253
- EP-A- 0 817 144
- FR-A- 2 782 225
- US-A- 5 510 828
- US-A- 6 035 352
- US-A- 6 064 877

## Description

La présente invention concerne un procédé consistant à transmettre des informations par ondes électromagnétiques, à recevoir ces informations au niveau d'un dispositif et à visualiser une partie au moins de ces informations au niveau de ce dispositif.

Cette invention consiste, encore, en un dispositif pour la réception et la visualisation d'informations transmises par ondes électromagnétiques, un tel dispositif étant, plus particulièrement, conçu apte à mettre en oeuvre un tel procédé.

La présente invention concerne le domaine de la transmission d'informations par ondes électromagnétiques à un dispositif ainsi que la visualisation de ces informations au niveau de ce dispositif.

L'on connaît, d'ores et déjà, des dispositifs correspondant à la description ci-dessus comme des messagers de poche, communément appelés « pager », aptes à recevoir et à visualiser une information correspondant, par exemple, à un message ou à un numéro de téléphone que le porteur du messager se doit de rappeler.

On connait aussi du document EP 0817144 un messageur associé à une carte à puce du type avec des unités prépayées pour l'accès conditionné au messageur.

La présente invention se veut de proposer un nouveau procédé ainsi qu'un nouveau dispositif conçu apte à recevoir et à visualiser des informations transmises par ondes électromagnétiques.

A cet effet, la présente invention concerne un procédé consistant à transmettre des informations par ondes électromagnétiques à au moins un dispositif de réception, à recevoir ces informations au niveau d'un tel dispositif de réception et à visualiser une partie au moins de ces informations au niveau de ce dispositif de réception, caractérisé par le fait que l'on assure la visualisation de ces informations, avant d'assurer un enregistrement d'une partie au moins des informations reçues par le dispositif au niveau de moyens de mémorisation de type amovible que reçoit ce dispositif et/ou uniquement après avoir contrôlé que cette visualisation était autorisée ou opportune en fonction d'informations enregistrées au préalable dans lesdits moyens de mémorisation amovibles.

Selon une autre caractéristique, l'on transmet les informations par des ondes électromagnétiques à modulation de fréquence et/ou à modulation d'amplitude, ces informations étant transportées par au moins une sous-porteuse, notamment au moins une sous-porteuse RDS, que comportent ces ondes électromagnétiques.

Une caractéristique additionnelle consiste en ce que l'on procède à une sélection d'une partie au moins des informations reçues au niveau du dispositif avant de procéder à un enregistrement des informations sélectionnées dans les moyens de mémorisation amovibles.

En fait, lorsque l'on contrôle l'autorisation ou l'opportunité de la visualisation d'une information reçue par le dispositif, l'on assure un test conditionnel de cette information par rapport à au moins une information enregistrée au préalable au niveau des moyens de mémorisation.

L'invention concerne, encore, un dispositif pour la réception et la visualisation d'informations transmises par ondes électromagnétiques, caractérisé par le fait qu'il comporte :
- des moyens de réception des informations transmises ;
- des moyens aptes à assurer la visualisation d'une partie au moins de ces informations transmises ;
- des moyens de type amovible pour la mémorisation d'au moins une information correspondant à une information transmise et/ou correspondant à une information conditionnant la visualisation d'au moins une information transmise.

Une autre caractéristique consiste en ce que ledit dispositif comporte des moyens destinés à permettre une sélection d'une partie au moins des informations reçues et visualisées au niveau des moyens de visualisation.

Une caractéristique additionnelle concerne le fait que le dispositif comporte des moyens conçus aptes à assurer un enregistrement, au niveau des moyens de mémorisation, d'au moins une information sélectionnée à l'aide des moyens de sélection.

De plus, ce dispositif comporte des moyens de commande de l'enregistrement de l'information sélectionnée au niveau des moyens de mémorisation.

Selon une autre caractéristique, ledit dispositif comporte des moyens conçus aptes à assurer un test conditionnel pour commander ou non la visualisation d'une partie au moins des informations transmises, ceci en fonction d'au moins une information enregistrée au préalable au niveau des moyens de mémorisation.

Une autre caractéristique consiste en ce que les moyens de test conditionnel sont définis par des moyens destinés à assurer une comparaison entre une partie au moins des informations reçues par le dispositif et une partie au moins des informations enregistrées au préalable au niveau des moyens de mémorisation.

Selon encore une autre caractéristique, les moyens de test conditionnel sont définis par des moyens destinés à assurer un décryptage d'au moins une information cryptée transmise audit dispositif, un tel décryptage étant assuré sur la base d'au moins une clé de décryptage définissant, au moins en partie, les informations enregistrées au niveau des moyens de mémorisation.

Une caractéristique additionnelle concerne le fait que les moyens de mémorisation de type amovible sont définis par un support amovible auquel est associé au moins un composant de type électronique pour l'enregistrement d'au moins une information.

En fait, les moyens de mémorisation sont définis par une carte à puce.

Selon une autre caractéristique, les moyens de réception sont conçus aptes à recevoir des informations transmises par des ondes électromagnétiques à modulation d'amplitude et/ou à modulation de fréquence.

Une caractéristique additionnelle concerne le fait que les moyens de réception sont conçus aptes à recevoir des informations transportées par au moins une sous-porteuse que comportent ces ondes électromagnétiques à modulation d'amplitude et/ou à modulation de fréquence, notamment une sous-porteuse RDS.

De plus, les moyens de réception sont complétés par des moyens conçus aptes à extraire des données numériques, d'une part, constituées au moins en partie par lesdites informations transmises et, d'autre part, contenues dans un ensemble de données transportées par lesdites ondes électromagnétiques, notamment par une sous-porteuse de ces dernières.

Les avantages de la présente invention consistent en ce qu'il est possible de visualiser, au niveau d'un dispositif approprié, des informations transmises par ondes électromagnétiques.

De manière avantageuse, une telle visualisation s'effectue en vue d'une sélection d'au moins certaines informations transmises dans le but d'assurer un enregistrement de ces informations sélectionnées au niveau d'une mémoire amovible destinée à être retirée dudit dispositif, notamment pour une utilisation de ces informations au niveau d'un appareillage approprié.

Selon un autre avantage de l'invention, la visualisation de ces informations se fait uniquement après qu'il ait été contrôlé qu'une telle visualisation est autorisée ou opportune, un tel contrôle étant assuré à la lumière d'informations ayant été enregistrées au préalable au niveau de ladite mémoire amovible.

La présente invention sera mieux comprise à la lecture de la description qui va suivre se rapportant au dessin joint en annexe et dans lequel :
- la figure 1 est une vue schématisée d'une installation permettant la mise en oeuvre du procédé selon l'invention et comportant au moins un dispositif de réception représenté en éclaté ;
- la figure 2 est une vue schématisée et en coupe partielle d'un dispositif de réception représenté figure 1 et comportant des moyens de mémorisation représentés en traits pointillés.

La présente invention concerne le domaine de la transmission d'informations par les ondes à au moins un récepteur ainsi que la visualisation d'une partie au moins de ces informations au niveau d'un tel récepteur.

En fait, la présente invention concerne, plus particulièrement, un procédé consistant à transmettre des informations par ondes électromagnétiques à au moins un dispositif de réception 1, à recevoir ces informations au niveau d'un tel dispositif de réception 1 et à visualiser une partie au moins de ces informations au niveau de ce dispositif de réception 1.

Le procédé selon l'invention consiste en ce que l'on assure la visualisation de ces informations, soit avant d'assurer un enregistrement d'une partie au moins des informations reçues par le dispositif 1 au niveau de moyens de mémorisation 2 de type amovible que reçoit ce dispositif 1, soit uniquement après avoir contrôlé que cette visualisation était autorisée ou opportune, un tel contrôle s'effectuant en fonction d'informations enregistrées au préalable dans lesdits moyens de mémorisation amovibles 2.

Le procédé selon l'invention peut, encore, consister en ce que l'on assure une telle visualisation, d'une part, avant d'assurer un enregistrement d'une partie au moins des informations reçues par le dispositif 1 au niveau de moyens de mémorisation 2 de type amovible que reçoit ce dispositif 1 et, d'autre part, uniquement après avoir contrôlé que cette visualisation était autorisée ou opportune en fonction d'informations enregistrées au préalable dans lesdits moyens de mémorisation amovibles 2.

Afin de mettre en oeuvre un tel procédé, la présente invention nécessite une installation appropriée et représentée figure 1, une telle installation comportant, d'une part, au moins un dispositif 3 destiné à émettre les informations transmises par des ondes électromagnétiques et, d'autre part, au moins un dispositif 1 pour la réception de ces informations transmises.

Un tel dispositif 3 d'émission est conçu apte à émettre des informations destinées à être transmises par des ondes électromagnétiques à modulation d'amplitude et/ou à modulation de fréquence.

Ces informations sont, en fait, destinées à être transportées par au moins une sous-porteuse que comportent ces ondes électromagnétiques à modulation d'amplitude et/ou à modulation de fréquence, plus particulièrement par au moins une sous-porteuse d'ondes électromagnétiques à modulation de fréquence, notamment une sous-porteuse RDS.

A ce propos, on observera que ces ondes électromagnétiques (notamment au moins une sous-porteuse de ces dernières) transportent un ensemble de données constitué par des données analogiques et/ou des données numériques. Selon un mode préféré de réalisation, les données numériques transportées par ces ondes sont au moins en partie constituées par les informations destinées à être transmises à au moins dispositif de réception 1.

Un tel dispositif de réception 1 adopte la forme d'un boîtier 4 de préférence de type autonome, susceptible d'être transporté et adoptant une taille réduite, lui permettant notamment d'être glissé dans une poche.

Tel que visible sur les figures, un tel boîtier 4 est pourvu de moyens de réception 5 d'au moins une information, d'une part, émise par ledit dispositif d'émission 3 et, d'autre part, transmise par des ondes électromagnétiques à modulation d'amplitude et/ou à modulation de fréquence.

Selon un mode préféré de réalisation de l'invention, de tels moyens de réception 5 sont conçus aptes à recevoir des informations transportées par au moins une sous-porteuse de ces ondes électromagnétiques à modulation d'amplitude et/ou à modulation de fréquence, plus particulièrement transportées par une sous-porteuse d'ondes électromagnétiques à modulation de fréquence, notamment par une sous-porteuse RDS.

Sachant que les ondes électromagnétiques (notamment au moins une sous-porteuse de ces dernières) sont susceptibles de transporter un ensemble de données (analogiques et/ou numériques), lesdits moyens de réception 5 sont complétés par des moyens 6 conçus aptes à assurer une extraction, hors de cet ensemble de données, de données numériques constituées au moins en partie par lesdites informations transmises audit dispositif de réception 1, transportées par lesdites ondes électromagnétiques et destinées à être visualisées et/ou enregistrées au niveau dudit dispositif de réception 1.

Selon une autre caractéristique de la présente invention, ledit dispositif de réception 1 comporte des moyens 7 aptes à assurer la visualisation d'une partie au moins des informations émises par le dispositif d'émission 3, transportées par les ondes électromagnétiques et reçues par les moyens de réception 5.

Encore une autre caractéristique consiste en ce que ledit dispositif de réception 1 comporte ou reçoit des moyens 2 pour la mémorisation d'au moins une information. Une telle information mémorisée correspond, en fait, à une information transmise audit dispositif de réception 1 et/ou à une information conditionnant la visualisation d'au moins une information transmise à ce dispositif 1.

Il convient d'observer que ces moyens de mémorisation 2 sont de type amovible et sont conçus aptes, d'une part, à être retirés dudit dispositif de réception 1 et, d'autre part, à être implantés dans ce dernier 1, notamment au niveau d'un logement prévu à cet effet et, plus particulièrement, en étant engagé au travers d'une ouverture 9 ménagée au niveau du boîtier 4.

En fait, ces moyens de mémorisation 2 de type amovible sont définis par un support amovible 11 auquel est associé au moins un composant de type électronique 10. C'est, plus particulièrement, au niveau d'un tel composant électronique 10 qu'est enregistrée au moins une information.

Un mode préféré de réalisation de l'invention consiste en ce que ces moyens de mémorisation 2 sont définis par une carte à puce 12 introduite dans ledit dispositif de réception 1 au travers d'une fente ou analogue.

Une autre caractéristique de l'invention consiste en ce que le dispositif de réception 1 comporte des moyens 13 destinés à permettre une sélection d'une partie au moins des informations reçues et visualisées au niveau des moyens de visualisation 7. De tels moyens de sélection 13 peuvent être définis par une touche, un bouton ou analogue que comporte ledit boîtier 4.

Ce dispositif 1 comporte, encore, des moyens 14 conçus aptes à assurer un enregistrement, au niveau des moyens de mémorisation 2 amovibles, d'au moins une information correspondant à l'information sélectionnée au travers des moyens de sélection 13.

Ledit dispositif de réception 1 comporte, de plus, des moyens 15 de commande de l'enregistrement, au niveau des moyens de mémorisation 2, d'au moins une information sélectionnée. De tels moyens de commande 15 peuvent, là encore, être définis par une touche, un bouton ou analogue que comporte le boîtier 4. Cependant et selon un mode particulier de réalisation, ces moyens de commande 15 sont définis par lesdits moyens de sélection 13.

Ce dispositif de réception 1 peut, encore, être pourvu de moyens 16 conçus aptes à commander le défilement des informations visualisées au niveau des moyens de visualisation 7, de tels moyens de commande 16 pouvant, là encore, être constitués par une touche, un bouton ou analogue que comporte ledit boîtier 4.

A ce propos, il convient d'observer que les moyens de sélection 13, d'enregistrement 14, de commande de cet enregistrement 15, de défilement 16 permettent de procéder à une sélection d'une partie au moins des informations reçues au niveau du dispositif 1 pour assurer un enregistrement d'un certain nombre d'informations sélectionnées dans les moyens de mémorisation amovibles 2.

Après avoir enregistré de telles informations au niveau desdits moyens de mémorisation amovibles 2, il est possible de retirer ces moyens de mémorisation 2 hors dudit dispositif de réception 1 en vue d'une consultation (d'un chargement, d'un effacement ou autre) de ces informations enregistrées par l'intermédiaire d'un appareil approprié.

A ce propos, on observera que ces moyens de mémorisation 2 amovibles peuvent comporter des moyens aptes à permettre l'identification du détenteur et/ou de l'utilisateur de ladite mémoire amovible 2.

Selon une autre caractéristique de la présente invention, ledit dispositif de réception 1 comporte des moyens 17 conçus aptes à assurer un test conditionnel pour commander ou non la visualisation d'une partie au moins des informations transmises audit dispositif 1, ceci en fonction d'au moins une information enregistrée au préalable au niveau des moyens de mémorisation 2.

Ledit dispositif de réception 1 comporte, alors, des moyens 18 aptes à assurer une lecture des informations enregistrées au niveau des moyens de mémorisation 2, de tels moyens de lecture 18 étant, en fait, associés auxdits moyens de test 17.

A ce propos, il convient d'observer que les informations enregistrées au préalable au niveau des moyens de mémorisation 2 peuvent être définies par des informations relatives au détenteur de ces moyens de mémorisation 2, notamment sous la forme d'une carte à puce 12.

Ces informations sont, par exemple, relatives au profil de ce détenteur (goûts, centres d'intérêts, habitudes de consommation...) de sorte que les moyens 17 de test conditionnel sont conçus aptes à juger de l'opportunité de commander la visualisation d'une information déterminée transmise, ceci en fonction de ce profil.

Ces informations peuvent, encore, être relatives à des chiffres d'un jeu que l'utilisateur a, au préalable, choisi et enregistré dans la mémoire 2. Les moyens de test conditionnel 17 peuvent alors être conçus aptes à commander la visualisation des résultats de ce jeu et, le cas échéant, des gains (informations transmises au dispositif 1) correspondant, plus particulièrement, aux chiffres choisis et enregistrés dans la mémoire 2.

Ces informations peuvent, encore, être de nature à autoriser ou non une telle visualisation, ceci notamment en fonction du paiement, du pré-paiement, d'un abonnement à un service consistant à fournir (par l'intermédiaire d'une transmission par ondes électromagnétiques) une information apte à être visualisée au niveau du dispositif de réception 1.

Selon un mode particulier de réalisation, ces moyens de test conditionnel 17 sont définis par des moyens destinés à assurer une comparaison entre une partie au moins des informations reçues par le dispositif 1 et une partie au moins des informations enregistrées au préalable au niveau des moyens de mémorisation 2. De tels moyens de comparaison sont, alors, conçus aptes, en cas de correspondance (respectivement de non correspondance) entre les informations comparées, à commander (respectivement à empêcher) la visualisation d'au moins une information reçue par ledit dispositif 1.

Un autre mode de réalisation consiste en ce que les moyens de test conditionnel 17 sont constitués par des moyens destinés à assurer un décryptage d'au moins une information cryptée transmise audit dispositif 1, un tel décryptage étant assuré sur la base d'au moins une clé de décryptage définissant, au moins en partie, les informations enregistrées au niveau des moyens de mémorisation 2.

Une telle clé de cryptage peut avoir une validité temporaire de sorte que la visualisation d'une information au niveau dudit dispositif de réception 1 peut nécessiter une mise à jour de cette clé, notamment au travers du remplacement des moyens de mémorisation 2.

Le fait de faire appel à des moyens de test conditionnel permet, ainsi, de réaliser la visualisation, au niveau d'un dispositif 1 dédié à un utilisateur déterminé, d'une information que cet utilisateur est susceptible de souhaiter et/ou est en droit de voir visualisée au niveau de son dispositif 1.

Ces moyens de test conditionnel permettent, également, la visualisation d'au moins certaines des informations récoltées uniquement à un utilisateur dûment autorisé.

Un tel mode de réalisation permet, encore, d'envisager différents niveaux d'autorisation d'une telle visualisation consistant, par exemple, à autoriser une visualisation d'une partie déterminée ou d'une autre partie des informations transmises. Ceci autorise une personnalisation des informations susceptibles d'être visualisées au niveau dudit dispositif de réception 1.

Dans la suite de la description, il est donné un certain nombre d'applications possibles de la présente invention sachant que cette dernière n'est nullement limitée à de telles applications.

### Application 1

La présente invention trouvera une application particulière dans le domaine de la fidélisation de la clientèle vis à vis d'un produit de consommation.

Les informations transmises par les ondes sont relatives à des offres promotionnelles appliquées à un certain nombre de produits de consommation. De telles informations constituent, par exemple, l'équivalent des coupons de réduction que le client remet lors de son passage en caisse afin de bénéficier de la réduction applicable.

Les informations transmises sont récoltées au niveau dudit dispositif et visualisées par l'utilisateur qui sélectionne les produits qui l'intéressent et pour lesquels il souhaite bénéficier d'une réduction. L'information correspondant à ces produits est enregistrée au niveau d'une carte à puce que l'utilisateur introduit, lors de son passage en caisse, dans un lecteur approprié apte à lire, à charger (notamment à extraire hors de la mémoire) cette information. La facture à acquitter par l'utilisateur tient compte de la réduction appliquée à chacun des produits sélectionnés et achetés par l'utilisateur.

Cette carte peut encore contenir des informations relatives à cet utilisateur, de telles informations concernant, par exemple, les coordonnées, les habitudes de consommation, les goûts, les centres d'intérêt... de cet utilisateur. De telles informations permettent de constituer le profil de consommateur de cet utilisateur.

Ces informations peuvent, par exemple, être transmises au fabricant des produits objets d'une offre promotionnelle de manière à permettre à ce fabricant de proposer à un utilisateur des produits correspondant exactement à son profil.

Ceci permet, également, et en fonction des informations enregistrées au niveau de la mémoire amovible et relatives au profil de l'utilisateur, d'assurer uniquement la visualisation, au niveau du dispositif de réception, des informations relatives à certains produits bien déterminés correspondant au profil de cet utilisateur.

### Application 2

Il est transmis par les ondes des informations, par exemple, sur le cours de la bourse.

Au niveau du dispositif de réception, il peut être réalisé la visualisation d'informations générales concernant la bourse, ceci en fonction d'informations déterminées enregistrées au niveau des moyens de mémorisation amovibles, notamment constitués par un carte à pré-paiement.

Il peut, encore, être visualisé le contenu d'un porte-feuille d'actions que possède un utilisateur (voire la valeur de ce porte-feuille ou des actions constituant ce dernier), ceci en fonction des informations (notamment définies par au moins une clé de décryptage ou analogue) enregistrées au niveau des moyens de mémorisation amovibles.

### Application 3

Une carte à puce contient des informations relatives à un jeu de hasard, notamment les chiffres d'une loterie ou analogue.

Ces chiffres peuvent, par exemple, être choisis directement au niveau du dispositif de réception et enregistrés au niveau de la carte à puce. Ces chiffres sont, ensuite, validés auprès d'un buraliste et/ou transmis, notamment par voie acoustique, à un serveur (notamment celui de la société gérant le jeu), ceci en introduisant ladite carte à puce dans un lecteur approprié.

Ces chiffres peuvent, encore, être choisis et validés auprès dudit buraliste avant d'être enregistrés au niveau d'une carte à puce destinée à être insérée dans ledit dispositif de réception.

Les informations correspondant aux résultats du tirage de la loterie sont transmises par les ondes et reçues par le dispositif de réception. Ces résultats peuvent être visualisés au niveau de ce dispositif, notamment accompagnés du gain correspondant aux chiffres choisis et figurant au niveau de la carte à puce.

## Revendications

1. Procédé consistant à transmettre des informations par ondes électromagnétiques à au moins un dispositif de réception (1), à recevoir ces informations au niveau d'un tel dispositif de réception (1) et à visualiser une partie au moins de ces informations au niveau de ce dispositif de réception (1), **caractérisé par le fait que** l'on assure la visualisation de ces informations, avant d'assurer un enregistrement d'une partie au moins des informations reçues par le dispositif (1) au niveau de moyens de mémorisation (2) de type amovible que reçoit ce dispositif (1) et/ou uniquement après avoir contrôlé que cette visualisation était autorisée ou opportune en fonction d'informations enregistrées au préalable dans lesdits moyens de mémorisation amovibles (2).

2. Procédé selon la revendication 1, **caractérisé par le fait que** l'on transmet les informations par des ondes électromagnétiques à modulation de fréquence et/ou à modulation d'amplitude, ces informations étant transportées par au moins une sous-porteuse, notamment au moins une sous-porteuse RDS, que comportent ces ondes électromagnétiques.

3. Procédé selon l'une quelconque des revendications précédentes, **caractérisé par le fait que** l'on procède à une sélection d'une partie au moins des informations reçues au niveau du dispositif (1) avant de procéder à un enregistrement des informations sélectionnées dans les moyens de mémorisation amovibles (2).

4. Procédé selon l'une quelconque des revendications précédentes, **caractérisé par le fait que**, lorsque l'on contrôle l'autorisation ou l'opportunité de la visualisation d'une information reçue par le dispositif (1), l'on assure un test conditionnel de cette information par rapport à au moins une information enregistrée au préalable au niveau des moyens de mémorisation (2).

5. Dispositif (1) pour la réception et la visualisation d'informations transmises par ondes électromagnétiques, **caractérisé par le fait qu'**il comporte :
- des moyens de réception (5) des informations transmises ;
- des moyens (7) aptes à assurer la visualisation d'une partie au moins de ces informations transmises ;
- des moyens (2) de type amovible pour la mémorisation d'au moins une information correspondant à une information transmise et/ou correspondant à une information conditionnant la visualisation d'au moins une information transmise.

6. Dispositif (1) selon la revendication 5, **caractérisé par le fait qu'**il comporte des moyens (13) destinés à permettre une sélection d'une partie au moins des informations reçues et visualisées au niveau des moyens de visualisation (7).

7. Dispositif (1) selon la revendication 6, **caractérisé par le fait qu'**il comporte des moyens (14) conçus aptes à assurer un enregistrement, au niveau des moyens de mémorisation (2), d'au moins une information sélectionnée à l'aide des moyens de sélection (13).

8. Dispositif (1) selon la revendication 7, **caractérisé par le fait qu'**il comporte des moyens (15) de commande de l'enregistrement de l'information sélectionnée au niveau des moyens de mémorisation (2).

9. Dispositif (1) selon l'une quelconque des revendications 5 à 8, **caractérisé par le fait qu'**il comporte des moyens (17) conçus aptes à assurer un test conditionnel pour commander ou non la visualisation d'une partie au moins des informations transmises, ceci en fonction d'au moins une information enregistrée au préalable au niveau des moyens de mémorisation (2).

10. Dispositif (1) selon la revendication 9, **caractérisé par le fait que** les moyens (17) de test conditionnel sont définis par des moyens destinés à assurer une comparaison entre une partie au moins des informations reçues par le dispositif (1) et une partie au moins des informations enregistrées au préalable au niveau des moyens de mémorisation (2).

11. Dispositif (1) selon la revendication 9 **caractérisé par le fait que** les moyens (17) de test conditionnel sont définis par des moyens destinés à assurer un décryptage d'au moins une information cryptée transmise audit dispositif (1), un tel décryptage étant assuré sur la base d'au moins une clé de décryptage définissant, au moins en partie, les informations enregistrées au niveau des moyens de mémorisation (2).

12. Dispositif (1) selon l'une quelconque des revendications 5 à 11, **caractérisé par le fait que** les moyens (2) de mémorisation de type amovible sont définis par un support amovible (11) auquel est associé au moins un composant de type électronique (10) pour l'enregistrement d'au moins une information.

13. Dispositif (1) selon la revendication 12, **caractérisé par** le fait les moyens de mémorisation (2) sont définis par une carte à puce.

14. Dispositif (1) selon l'une quelconque des revendications 5 à 13, **caractérisé par le fait que** les moyens de réception (5) sont conçus aptes à recevoir des informations transmises par des ondes électromagnétiques à modulation d'amplitude et/ou à modulation de fréquence.

15. Dispositif (1) selon la revendication 14, **caractérisé par le fait que** les moyens (5) de réception sont conçus aptes à recevoir des informations transportées par au moins une sous-porteuse que comportent ces ondes électromagnétiques à modulation d'amplitude et/ou à modulation de fréquence, notamment une sous-porteuse RDS.

16. Dispositif (1) selon la revendication 14 ou 15, **caractérisé par le fait que** les moyens (5) de réception sont complétés par des moyens conçus aptes à extraire des données numériques, d'une part, constituées au moins en partie par lesdites informations transmises et, d'autre part, contenues dans un ensemble de données transportées par lesdites ondes électromagnétiques, notamment par une sous-porteuse de ces dernières.

## Patentansprüche

1. Verfahren, das darin besteht, zumindest einer Empfangsvorrichtung (1) Informationen durch elektromagnetische Wellen zu übertragen, diese Informationen im Bereich einer solchen Empfangsvorrichtung (1) zu empfangen und zumindest einen Teil dieser Informationen im Bereich dieser Empfangsvorrichtung (1) anzuzeigen, **dadurch gekennzeichnet, daß** das Anzeigen dieser Informationen gesichert wird, ehe eine Speicherung zumindest eines Teiles der Informationen gesichert wird, die durch die Vorrichtung (1) im Bereich der abnehmbaren Speicherungsmittel (2) erhalten sind, die diese Vorrichtung (1) aufnimmt, und/oder nur nachdem überprüft wurde, daß dieses Anzeigen erlaubt oder zweckmäßig war in Abhängigkeit von den Informationen, die vorangehend in den besagten abnehmbaren Speicherungsmitteln (2) gespeichert wurden.

2. Verfahren nach Anspruch 1, **dadurch gekennzeichnet, daß** die Informationen durch frequenzmodulierte und/oder amplitudenmodulierte elektromagnetische Wellen übertragen werden, wobei diese Informationen durch zumindest einen Hilfsträger, nämlich zumindest einen RDS-Hilfsträger, den diese elektromagnetischen Wellen umfassen, transportiert werden.

3. Verfahren nach irgendeinem der vorgehenden Ansprüche, **dadurch gekennzeichnet, daß** eine Auswahl zumindest eines Teiles der Informationen, die im Bereich der Vorrichtung (1) empfangen werden, durchgeführt wird, ehe eine Speicherung der Informationen, die in den abnehmbaren Speicherungsmitteln (2) ausgewählt wurden, ausgeführt wird.

4. Verfahren nach irgendeinem der vorgehenden Ansprüche, **dadurch gekennzeichnet, daß**, wenn die Genehmigung oder die Zweckmäßigkeit des Anzeigens einer Information, die durch die Vorrichtung (1) empfangen wird, nachgeprüft wird, ein bedingter Test dieser Information hinsichtlich zumindest einer Information, die vorangehend im Bereich der Speicherungsmittel (2) gespeichert wurde, gesichert wird.

5. Vorrichtung (1) für den Empfang und das Anzeigen von Informationen, die durch elektromagnetische Wellen übertragen werden, **dadurch gekennzeichnet, daß** sie folgendes umfasst :
- Mittel zum Empfang (5) übertragener Informationen,
- Mittel (7), die geeignet sind, das Anzeigen zumindest eines Teiles dieser übertragenen Informationen zu sichern,
- Mittel (2) abnehmbaren Typs für die Speicherung zumindest einer Information, die einer übertragenen Information entspricht und/oder einer Information entspricht, die das Anzeigen zumindest einer übertragenen Information bedingt.

6. Vorrichtung (1) nach Anspruch 5, **dadurch gekennzeichnet, daß** sie Mittel (13) umfaßt, vorgesehen, eine Auswahl zumindest eines Teiles der Informationen zu erlauben, die im Bereich der Anzeigemittel (7) empfangen und angezeigt werden.

7. Vorrichtung (1) nach Anspruch 6, **dadurch gekennzeichnet, daß** sie Mittel (14) umfaßt, die geeignet vorgesehen sind, um eine Speicherung im Bereich der Speicherungsmittel (2) von zumindest einer Information zu sichern, die mittels der Auswahlmittel (13) ausgewählt wird.

8. Vorrichtung (1) nach Anspruch 7, **dadurch gekennzeichnet, daß** sie Mittel (15) zur Steuerung der Speicherung der Information, die im Bereich der Speicherungsmittel (2) ausgewählt wird, umfaßt.

9. Vorrichtung (1) nach irgendeinem der Ansprüche 5 bis 8, **dadurch gekennzeichnet, daß** sie Mittel (17) umfaßt, die geeignet vorgesehen sind, um einen bedingten Test zu sichern, um das Anzeigen zumindest eines Teiles der übertragenen Informationen, und zwar in Abhängigkeit von zumindest einer Information, die vorangehend im Bereich der Speicherungsmittel (2) gespeichert wurde, zu steuern oder nicht zu steuern.

10. Vorrichtung (1) nach Anspruch 9, **dadurch gekennzeichnet, daß** die Mittel (17) zum bedingten Test durch Mittel gebildet werden, die vorgesehen sind, um einen Vergleich zwischen zumindest einem Teil der Informationen, die durch die Vorrichtung (1) empfangen werden, und zumindest einem Teil der Informationen, die vorangehend im Bereich der Speicherungsmittel (2) gespeichert wurden, zu sichern.

11. Vorrichtung (1) nach Anspruch 9, **dadurch gekennzeichnet, daß** die Mittel (17) zum bedingten Test durch Mittel gebildet werden, die vorgesehen sind, eine Entschlüsselung zumindest einer geschlüsselten Information zu sichern, die der besagten Vorrichtung (1) übermittelt wird, wobei eine solche Entschlüsselung auf der Grundlage zumindest eines Entschlüsselungsschlüssels gesichert wird, bildend zumindest zum Teil die Informationen, die im Bereich der Speicherungsmittel (2) gespeichert wurden.

12. Vorrichtung (1) nach irgendeinem der Ansprüche 5 bis 11, **dadurch gekennzeichnet, daß** die abnehmbaren Speicherungsmittel (2) durch einen abnehmbaren Träger (11) gebildet sind, dem zumindest ein Bestandteil elektronischer Art (10) für die Speicherung zumindest einer Information zugeordnet ist.

13. Vorrichtung (1) nach Anspruch 12, **dadurch gekennzeichnet, daß** die Speicherungsmittel (2) durch eine Chipkarte gebildet sind.

14. Vorrichtung (1) nach irgendeinem der Ansprüche 5 bis 13, **dadurch gekennzeichnet, daß** die Empfangsmittel (5) geeignet vorgesehen sind, um Informationen zu empfangen, die durch amplitudenmodulierte und/oder frequenzmodulierte elektromagnetische Wellen übermittelt werden.

15. Vorrichtung (1) nach Anspruch 14, **dadurch gekennzeichnet, daß** die Mittel (5) zum Empfang geeignet vorgesehen sind, um Informationen zu empfangen, die durch zumindest einen Hilfsträger, nämlich einen RDS-Hilfsträger, übertragen werden, den diese amplitudenmodulierten und/oder frequenzmodulierten elektromagnetischen Wellen umfassen.

16. Vorrichtung (1) nach Anspruch 14 oder 15, **dadurch gekennzeichnet, daß** die Mittel (5) zum Empfang durch Mittel vervollständigt sind, die geeignet vorgesehen sind, um digitale Daten zu extrahieren, einerseits, die zumindest zum Teil aus den besagten übertragenen Informationen bestehen, und, andererseits, in einer Datengesamtheit enthalten sind, die durch die besagten elektromagnetischen Wellen, nämlich durch einen Hilfsträger dieser Letzten, übertragen werden.

## Claims

1. Method consisting in transmitting information by electromagnetic waves to at least a receiving device (1), receiving this information at the level of such a receiving device (1) and in displaying at least part of this information at the level of this receiving device (1), **characterised in that** the display of this information is ensured, before ensuring a recording of at least part of the information received by the device (1) at the level of storage means (2) of a removable type this device (1) receives and/or only after having checked that this display was authorised or convenient depending on information previously recorded in said removable storage means (2).

2. Method according to claim 1, **characterised in that** the information is transmitted by frequency-modulated and/or amplitude-modulated electromagnetic waves, this information being carried by at least one sub-carrier, namely at least one RDS sub-carrier these electromagnetic waves include.

3. Method according to any of the preceding claims, **characterised in that** a selection of at least part of the information received at the level of the device (1) is proceeded to before proceeding to recording the selected information in the removable storage means (2).

4. Method according to any of the preceding claims, **characterised in that**, when the authorisation or the appropriateness of the display of an information received by the device (1) is checked, a conditional test of this information is ensured with respect to at least one information previously recorded at the level of the storage means (2).

5. Device (1) for receiving and displaying information transmitted by electromagnetic waves, **characterised in that** it includes :
- means for receiving (5) the transmitted information ;
- means (7) capable of ensuring the display of at least part of this transmitted information ;
- means (2) of a removable type for storing at least one information corresponding to a transmitted information and/or corresponding to an information conditioning the display of at least one transmitted information.

6. Device (1) according to claim 5, **characterised in that** it includes means (13) for allowing a selection of at least part of the information received and displayed at the level of the display means (7).

7. Device (1) according to claim 6, **characterised in that** it includes means (14) designed capable of ensuring recording, at the level of the storage means (2), of at least one information selected using the selecting means (13).

8. Device (1) according to claim 7, **characterised in that** it includes means (15) for controlling the recording of the selected information at the level of the storage means (2).

9. Device (1) according to any of claims 5 to 8, **characterised in that** it includes means (17) designed capable of ensuring a conditional test in order to control or not to control the display of at least part of the transmitted information, this depending on at least one information previously recorded at the level of the storage means (12).

10. Device (1) according to claim 9, **characterised in that** the conditional test means (17) are defined by means for ensuring a comparison between at least part of the information received by the device (1) and at least part of information previously recorded at the level of the storage means (2).

11. Device (1) according to claim 9, **characterised in that** the conditional test means (17) are defined by means for ensuring the decrypting of at least one encrypted information transmitted to said device (1), such a decrypting being ensured based on at least one decrypting key defining, at least partly, the information recorded at the level of the storage means (2).

12. Device (1) according to any of claims 5 to 11, **characterised in that** the storage means (2) of a removable type are defined by a removable carrier (11) to which is associated at least one electronic component (10) for recording at least one information.

13. Device (1) according to claim 12, **characterised in that** the storage means (2) are defined by a chip card.

14. Device (1) according to any of claims 5 to 13, **characterised in that** the receiving means (5) are designed capable of receiving information transmitted by amplitude-modulated and/or frequency-modulated electromagnetic waves.

15. Device (1) according to claim 14, **characterised in that** the receiving means (5) are designed capable of receiving information carried by at least one sub-carrier these amplitude-modulated and/or frequency-modulated electromagnetic waves, namely a RDS sub-carrier, include.

16. Device (1) according to claim 14 or 15, **characterised in that** the receiving means (5) are completed with means designed capable of extracting digital data, on the one hand, comprised, at least partly, of said transmitted information and, on the other hand, contained in a data set carried by said electromagnetic waves, namely by a sub-carrier of the latter.
